# EUROPÄISCHE PATENTSCHRIFT

(11) **EP 0 339 199 B1**
(45) Veröffentlichungstag und Bekanntmachung des Hinweises auf die Patenterteilung: **15.06.1994**
(21) Anmeldenummer: 89102745.0
(22) Anmeldetag: 17.02.1989
(51) Int. Cl.: B65D 90/02, B65D 90/06, B61D 5/06, B60P 3/22, B65D 90/22

(54) **Transportbehälter, insbesondere schienengebundener Kessel- oder Schüttgutwagen mit Behälterschutzeinrichtung**
Transport container such as a railway tank or bulk container with protection elements
Réservoirs de transport, notamment des wagons citernes ou conteneurs pour produits en vrac ferroviaire avec élément de protection

(30) Priorität: 28.04.1988 DE 3814307
(43) Veröffentlichungstag der Anmeldung: 02.11.1989
(73) Patentinhaber: VTG VEREINIGTE TANKLAGER UND TRANSPORTMITTEL GMBH, D-20317 Hamburg (DE)
(72) Erfinder: Ney, Ulrich, Dipl.-Ing., D-2000 Hamburg 36 (DE)

(56) Entgegenhaltungen:
- DE-B- 1 252 578
- DE-U- 8 711 294
- GB-A- 2 001 015

## Beschreibung

Die Erfindung betrifft einen Transportbehälter nach dem Oberbegriff des Anspruchs 1.

Der aus der GB-A-2 001 015 bekannte, gattungsgemäße Transportbehälter weist eine äußere Behälterschutzeinrichtung auf, die als Mehrschichtanordnung aus Metallblechen unter Einbezug von Wellblechen ausgebildet ist. Die Festlegung der Behälterschutzeinrichtung im oberen Bereich des Behälters soll, sofern eine konkrete Befestigungsart angegeben ist, durch Schweißen erfolgen, d. h durch starres, formschlüssiges Festlegen am Behältermantel oder über Winkelschienen, die sich, im oberen Bereich des Behälters angeordnet, über dessen gesamte Länge erstrecken und die ihrerseits auf der gesamten Länge mit dem Transportbehälter verschweißt werden sollen. Auch das Festlegen der Behälterschutzeinrichtung im unteren Bereich erfolgt bevorzugt durch Schweißen, entweder am Transportbehälter selbst (für lösbar auf Fahrzeugen befestigte Transportbehälter) oder Verschweißen mit dem Chassis eines Fahrzeugs (bei Tankfahrzeugen).

Gemäß den Forderungen der Aufsichtsbehörden (TüV, Berufsgenossenschaften etc.) und der Wagenbetreiber, soll eine Behälterschutzeinrichtung am Transportbehälter bzw. Tankfahrzeug so angebracht werden, daß die Ladegutumschließung, insbesondere bei Gafahrengut, nicht zusätzlich durch Kräfte aus Unfallbelastungen beansprucht wird. Diese Forderungen erfüllt die angegebene Befestigungsausführung nicht bzw. nur unzulänglich.

Die aufgezeigte Lösung für die Ausbildung der Mehrschichtenanordnung aus Metallblechen scheint wenig praxisgerecht, da eine derartige Anordnung das Leergewicht eines Transportbehälters in Bezug zum zugelassenen Gesamtgewicht (Leergewicht plus Zuladung) unwirtschaftlich beschränken wird.

Aus der DE-U-87 05 085.4 ist ein Kesselwagen mit einer Behälterschutzeinrichtung bekannt, bei der der Kessel über Sattelseitenbleche mit dem Untergestell verbunden ist. Die Sattelseitenbleche erstrecken sich über die gesamte Länge des Kessels und des Untergestelles und erstrecken sich bis etwa zur halben Höhe des Kessels. Damit Verspannungen zwischen dem Sattelseitenblech und der Satteltragleiste des Kessels vermindert werden, weist das Seitenblech im mittleren der Satteltrageleiste zugewandten Bereich eine Ausnehmung auf. Dadurch sollen übergroße Biegespannungen und unzulässige Krafteinwirkungen auf den Kessel vermieden werden. Da die den Kessel gegen das Untergestell abstützende Sattelseitenbleche erhebliche Abmessungen aufweisen, die mit hohen Gewichten einhergehen, wird diese Bauart nur in Sonderfällen zu rechtfertigen sein, wo wirtschaftliche Gesichtspunkte in den Hintergrund zu treten haben. Durch die relativ starre Anbindung des Kessels an das Untergestell, werden zudem bei seitlicher Krafteinwirkung, z. B. schräg oder senkrecht auf die Sattelseitenbleche, die Stoßkräfte direkt auf den Kessel geleitet. Gefährliche Krafteinleitungen in den Kessel können bei hohen Gewaltbeanspruchungen nicht sicher vermieden werden. Ein nachträgliches Umrüsten von alten Kesselwagen erfordert den Umbau der gesamten Aufsattelung und ist damit wenig geeignet, den Sicherheitsstandard bei alten Kesselwagenbeständen technisch und wirtschaftlich vertretbar zu erhöhen.

Der Erfindung liegt die Aufgabe zugrunde, einen gattungsgemäßen Transportbehälter so auszubilden, daß er eine hohe Sicherheit gegen Beschädigungen bei Gewaltbeanspruchungen aufweist, die von außen auf die Behälterlängsseite einwirken, wobei auch ein Nachrüsten von Transportbehältern mit üblicher Aufsattelung bei vertretbarem Aufwand problemlos gegeben ist.

Erfindungsgemäß wird diese Aufgabe bei einem Transportkessel gemäß dem Oberbegriff durch die im Kennzeichen des Patentanspruchs 1 angegebenen Merkmale gelöst.

Zweckmäßige Aus- und Weiterbildungen des Gegenstandes der Erfindung sind in den Unteransprüchen angegeben.

In der Zeichnung sind Ausführungsbeispiele der Erfindung dargestellt. Es zeigt:
- Fig. 1: einen erfindungsgemäßen Transportbehälter mit Mehrschichtbandage in Seitenansicht;
- Fig. 2: einen Teilschnitt nach der Linie A-B in Fig. 1, ausgeführt mit schmaler Mehrschichtbandage;
- Fig. 3: einen Teilschnitt nach der Linie A-B in Fig. 1, ausgeführt mit breiter Mehrschichtbandage;
- Fig. 4: die Einzelheit X im Teilschnitt nach Fig. 1, ausgeführt mit schmaler Mehrschichtbandage;
- Fig. 5: die Einzelheit X im Teilschnitt nach Fig. 1, ausgeführt mit breiter Mehrschichtbandage.

Der erfindungsgemäße Transportbehälter 1 ist in üblicher Weise mit dem Untergestell 2 mittels Quersattel und Sattelbleche 3 verbunden.

Radial umlaufende Stützringe 5 können zur Erhöhung der Steifigkeit am Behältermantel des Transportbehälters 1 außen angeordnet sein. Etwa in halber Behälterhöhe ist beidseitig außen am Behältermantel in Behälterlängsrichtung eine Behälterschutzeinrichtung angeordnet, die den Behältermantel in bestimmter Breite in Längsrichtung des Transportbehälters 1 bedeckt. Die Behälterschutzeinrichtung ist als Mehrschichtbandage 6 ausgebildet und an den Längsseiten des Transportbehälters 1 entweder durch eine kraftschlüssige Halteeinrichtung 7 oder durch eine formschlüssige Halteeinrichtung 8 mit Sollbruchbereich gehalten. Die kraftschlüssige Halteeinrichtung 7 ist wie in Fig. 2 und Fig. 4 dargestellt als Klemmeinrichtung ausbildbar, wobei obere Klemmelemente 7a und untere Klemmelemente 7b außen am Mantel des Transportbehälters 1 oder an den Stützringen 5 festgelegt sind und die Mehrschichtbandage 6 kraftschlüssig halten. Die formschlüssige Halteeinrichtung 8 ist, wie in Fig. 3 und Fig. 5 dargestellt, als Schraub- oder Nietverbindung 8a mit Sollbruchbereich ausbildbar.

Die Mehrschichtbandage 6 weist mindestens eine dem Transportbehälter 1 zugewandte innere behälterseitige Bandagenlage 9a und eine nach außen weisende Bandagenlage 9c aus Metallblech auf, beispielsweise Stahlblech 1.4301, AlMg3 oder verzinkter C-Stahl. Zwischen die metallernen Bandagenlagen 9a und 9c ist eine mechanische Energie verzehrende Zwischenlage 10a angeordnet. Je nach vorgesehener abzufangender Gewaltbeanspruchung können mehrere metallernen Bandagenlagen 9 (9a, 9b, 9c, 9d) im Wechsel von Metallage und Zwischenlage mit mehreren Bandagenzwischenlagen 10 (10a, 10b, 10c) die Mehrschichtbandage 6 bilden. Die Festlegung der Mehrschichtbandage 6 erfolgt an den beiden Stirnseiten des Transportbehälters 1, wobei die Mehrschichtbandage 6 über eine Umlenk-Stützeinrichtung 11 zur Stirnseite des Transportbehälters 1 hin umgeschlagen und an dieser über eine Spannvorrichtung 12 festgelegt ist. Die Stirnseiten des Transportbehälters 1 sind bei Bedarf ebenfalls in vorzugebender Breite durch Verlängerung der Mehrschichtbandage 6 in Richtung der senkrechten Längsmittelebene des Transportbehälters 1 abdeckbar.

Als bevorzugte Schichtdicke für die einzelnen Bandagenlagen 9 aus Metall sind etwa 0,5 - 1,5 Millimeter (mm) vorgesehen. Die bevorzugte Schichtdicke der einzelnen Bandagenzwischenlage 10 (10a bis 10c) wird mit etwa 0,2 bis 0,5 Millimeter (mm) vorgesehen. Als bevorzugte Breiten für die Mehrschichtbandage kommen etwa 0,5 bis 1,5 meter (m) in Betracht. Bei Gewalteinwirkung auf den Transportbehälter 1 im Bereich der Mehrschichtbandage 6, senkrecht oder schräg von der Seite, beispielsweise durch stumpfe oder scharfkantige Gegenstände (Brückenpfeiler, abgeknickte Masten, Fahrzeugteile, die in das Umgrenzungsprofil ragen usw.) wird die Stoßenergie durch die Mehrschichtbandage 6, die dabei auc vorgabegemäß bis zu deren Zerstörung belastet werden kann, absorbiert. Durch ihre Absorptionsfähigkeit und ihre Verformungsfähigkeit wird der Transportbehälter 1 weitgehend vor Gewaltbeanspruchungen geschützt. Durch die nicht starre Anbindung der Mehrschichtbandage 6 am Transportbehälter 1 wird dieser weitgehend vor unzulässigen Krafteinleitungen, einerseits hervorgerufen durch die Behälterschutzeinrichtung selbst, andererseits hervorgerufen durch die auf diese einwirkenden Gewaltbeanspruchungen, geschützt. Je nach Grundmaterial des Transportbehälters 1 sind die Werkstoffe für die Mehrschichtbandage 6 insbesondere bezüglich des Dehnungsverhaltens passend zum Grundwerkstoff des Transportbehälters 1 auszuwählen.

## Patentansprüche

1. Transportbehälter, insbesondere schienengebundener Kesselwagen oder Schüttgutwagen mit Behälterschutzeinrichtung, die beidseitig am Behältermantel angeordnet ist, sich in gesamter Behälterlängsrichtung erstreckt, und als energieabsorbierende Mehrschichtbandage ausgebildet ist, die an den Längsseiten des Transportbehälters durch eine formschlüssige Halteeinrichtung gehalten ist und die mindestens eine äußere und eine innere zum Behältermantel weisende Bandagenlage aus Metall aufweist, zwischen die jeweils eine energierverzehrende Bandagenzwischenlage angeordnet ist, dadurch gekennzeichnet, daß die formschlüssige Halteeinrichtung (8) formschlüssige Befestigungselemente (8a) mit Sollbruchbereich zur Befestigung der Mehrschichtbandage (6) am Behältermantel aufweist und daß die Mehrschichtbandage (6) an den Stirnseiten des Transportbehälters (1) über eine Spannvorrichtung (12) festgelegt ist.

2. Transportbehälter nach Anspruch 1, dadurch gekennzeichnet, daß die Mehrschichtbandage (6) über eine Umlenk-Stützeinrichtung (11) zur Stirnseite des Transportbehälters (1) hin umgeschlagen und durch die Spannvorrichtung (12) festgelegt ist.

3. Transportbehälter nach Anspruch 1 oder 2, dadurch gekennzeichnet, daß die Bandagenzwischenlage(n) (10a, 10b, 10c) aus Kunststoffolie, z.B. PE-Folie besteht.

4. Transportbehälter nach Anspruch 1 oder 2, dadurch gekennzeichnet, daß die Bandagenzwischenlage(n) (10a, 10b, 10c) aus Bitumenpappe besteht.

## Claims

1. Transport containers - particularly rail-bound tank wagons or bulk freight wagons, with a container protection facility that is arranged on both sides of the container jacket, extends over the entire length of the container, and that is designed as an energy absorbing multiple-layer lining that is held on the longitudinal sides of the transport container by a form-fitted holding fixture that consists of at least an outer and inner metal binding layer facing the container jacket between which there is an energy absorbing lining layer - which are characterized by the fact that the form-fitted holding fixture (8) features form-fitted fastening elements (8a) with a nominal break-off range to fasten the multiple layer lining (6) to the container jacket, and that the multiple layer lining (6) is fixed by a clamping device (12) at the head ends of the transport container (1).

2. Transport containers, according to Claim 1, which are characterized by the fact that the multiple layer lining (6) is folded over by a reversing bracing device (11) at the head end of the transport container (1) and is fixed by the clamping device (12).

3. Transport containers, according to Claim 1 or 2, which are characterized by the fact that the sandwiched lining layer(s) (10a, 10b, 10c) consist of plastic film e.g. PE film.

4. Transport containers, according to Claim 1 or 2, which are characterized by the fact that the sandwiched lining layer(s) (10a, 10b, 10c) consist of bitumen felt.

## Revendications

1. Conteneur de transport, en particulier wagon-citerne ou wagon pour le transport de matières en vrac, muni d'un dispositif de protection du conteneur monté des deux côtés sur la paroi du conteneur, s'étendant sur toute la longueur du conteneur et conçu comme bandage multicouche absorbant l'énergie, maintenu sur les côtés longitudinaux du conteneur par un dispositif de retenue à engagement positif et ayant au moins deux couches métalliques, une extérieure et une intérieure du côté de la paroi du conteneur, entre lesquelles se trouve une couche de bandage intermédiaire absorbant l'énergie, et qui se distingue par le fait que le dispositif de retenue à engagement positif (8) présente des éléments de fixation à engagement positif avec zone destinée à la rupture pour la fixation du bandage multicouche (6) sur la paroi du conteneur et que le bandage multicouche (6) est fixé aux extrémités du conteneur de transport (1) par un dispositif de tension (12).

2. Conteneur de transport selon la revendication 1, qui se distingue par le fait que le bandage multicouche (6) est rabattu à l'aide d'un dispositif de soutien de renvoi (11) vers l'extrémité du conteneur de transport (1) et est fixé par le dispositif de tension (12).

3. Conteneur de transport selon la revendication 1 ou 2, qui se distingue par le fait que la (les) couche(s) intermédiaire(s) (10a, 10b, 10c) est(sont) constituée(s) de film plastique, p.ex. de film en PE.

4. Conteneur de transport selon la revendication 1 ou 2, qui se distingue par le fait que la (les) couche(s) intermédiaire(s) (10a, 10b, 10c) est(sont) constituée(s) de carton feutre bitumé.
